# EUROPÄISCHE PATENTSCHRIFT

(11) **EP 4 364 255 B1**
(45) Veröffentlichungstag und Bekanntmachung des Hinweises auf die Patenterteilung: **08.04.2026**
(21) Anmeldenummer: 22738394.0
(22) Anmeldetag: 22.06.2022
(51) Int. Cl.: H01T 13/54, H01T 13/16

(54) **VORKAMMERZÜNDKERZE MIT VERBESSERTEN ZÜNDEIGENSCHAFTEN**
PRECHAMBER SPARK PLUG HAVING IMPROVED IGNITION PROPERTIES
BOUGIE D'ALLUMAGE À CHAMBRE DE PRÉCOMBUSTION PRÉSENTANT DES PROPRIÉTÉS D'ALLUMAGE AMÉLIORÉES

(30) Priorität: 28.06.2021 DE 102021206659
(43) Veröffentlichungstag der Anmeldung: 08.05.2024
(73) Patentinhaber: Robert Bosch GmbH, 70442 Stuttgart (DE)
(72) Erfinder: STEIDTEN, Thomas, 71642 Ludwigsburg (DE); BLANKMEISTER, Matthias, 42579 Heiligenhaus (DE)
(86) Internationale Anmeldenummer: PCT/EP2022/067035
(87) Internationale Veröffentlichungsnummer: WO 2023/274813

(56) Entgegenhaltungen:
- EP-A1- 2 525 452
- WO-A1-2007/092972
- DE-A1- 102018 221 919
- DE-A1- 102019 204 169
- DE-A1- 102020 202 385

## Beschreibung

### Stand der Technik

Die vorliegende Erfindung betrifft eine Vorkammerzündkerze mit verbesserten Zündeigenschaften und insbesondere eine Vorkammerzündkerze mit einer abgeflachten Kappe. Ferner betrifft die vorliegende Erfindung ein Verfahren zur Herstellung einer Vorkammerzündkerze.

Vorkammerzündkerzen sind aus dem Stand der Technik, beispielsweise aus der WO 2007/092972 A1, der DE 10 2019 204169 A1 oder der DE 10 2020 202385 A1, in unterschiedlichen Ausgestaltungen bekannt. Eine Vorkammer der Vorkammerzündkerze wird üblicherweise durch einen Gehäusebereich und eine Kappe definiert. In der Kappe sind Durchgangsöffnungen vorgesehen, welche einen Gaswechsel zwischen der Vorkammer und der Außenseite der Vorkammerzündkerze, üblicherweise zu einem Brennraum einer Brennkraftmaschine, ermöglichen. Während einer Verdichtung der Brennkraftmaschine strömt ein Frischgemisch aus Kraftstoff und Luft in die Vorkammer hinein und muss dort in den Bereich der Elektroden gelangen, wo während der Zündung ein Funke entsteht. Durch eine starke Volumenvergrößerung der Brenngase in der Vorkammer nach der Entflammung kommt es zu einem starken Druckanstieg, der wiederum die heißen Gase in Form von Fackeln mit hoher Geschwindigkeit aus den Durchgangsöffnungen austreten lässt. Hierdurch können weite Teile des Brennraums zeitgleich gezündet werden. Um diese Zündung im Brennraum sicherzustellen, müssen bei eingeschraubter Vorkammerzündkerze die Durchgangsöffnungen in der Kappe richtig ausgerichtet sein. D.h., die Kappe muss relativ zu einem Gewindeanfang eines Außengewindes der Vorkammerzündkerze ausgerichtet sein, bevor die Kappe am Gehäuse befestigt wird. Dies ist jedoch mit einer relativ hohen Unsicherheit betreffend die richtige Positionierung verbunden, was im späteren Betrieb der Vorkammerzündkerze zu verschlechtertem Entflammungsverhalten in der Brennkammer der Brennkraftmaschine führen kann.

### Offenbarung der Erfindung

Die erfindungsgemäße Vorkammerzündkerze mit den Merkmalen des Anspruchs 1 weist demgegenüber den Vorteil auf, dass eine hochpräzise Ausrichtung von Durchgangsöffnungen der Vorkammerzündkerze relativ zu einem Außengewinde möglich ist. Damit können die Durchgangsöffnungen der Vorkammerzündkerze im montierten Zustand in einer Brennkraftmaschine eine genaue Orientierung zum Brennraum haben. Daraus folgt eine definierte Austrittsgeometrie und Ausrichtung von Fackelstrahlen durch die Durchgangsöffnungen und somit eine hervorragende, praktisch vollständige Entzündung eines Kraftstoff-LuftGemisches in einem Brennraum der Brennkraftmaschine. Erfindungsgemäß können hierbei ein Außengewinde und Durchgangsöffnungen für die Vorkammerzündkerze in einer Aufspannung vorgenommen werden. Dadurch ist insbesondere auch eine Eignung für eine großindustrielle Herstellbarkeit der Vorkammerzündkerzen gegeben, da in Zukunft eine verstärkte Nutzung von Vorkammerzündkerze in mobilen Brennkraftmaschinen angestrebt wird.

Weiterhin ist eine sehr gute Entwärmung von thermisch hochbelasteten Bereichen um die Durchgangsöffnungen herum möglich. Dies wird erfindungsgemäß dadurch erreicht, dass die Vorkammerzündkerze ein Gehäuse mit einem Außengewinde mit einem Gewindeanfang, eine Mittelelektrode und Masseelektrode, welche in einer Vorkammer angeordnet sind, aufweist. Ferner umfasst die Vorkammerzündkerze eine Kappe, welche die Vorkammer in Richtung eines Brennraums verschließt. Im Gehäuse sind dabei zusätzlich zum Außengewinde Durchgangsöffnungen für eine Verbindung zwischen der Vorkammer und einer Außenseite der Vorkammerzündkerze in Richtung zum Brennraum ausgebildet. Erfindungsgemäß ist die Kappe ohne jegliche Durchgangsöffnung ausgebildet. Somit kann die Kappe bevorzugt als Kreisscheibe besonders einfach und kostengünstig bereitgestellt werden. Dadurch sind sämtliche Durchgangsöffnungen im Gehäuse angeordnet. Somit kann in einer Aufspannung des Gehäuses das Außengewinde sowie die Durchgangsöffnungen hergestellt werden. Die Durchgangsöffnungen müssen nicht mehr in der Kappe vorgesehen werden, wodurch die im Stand der Technik vorhandenen Ausrichtungsprobleme zwischen der Kappe mit Durchgangsöffnungen und dem Gewindeanfang des Außengewindes entfallen können. Da die Durchgangsöffnungen im Gehäuse vorgesehen sind, ist ferner auch eine besonders gute Entwärmung der thermisch hochbelasteten Bereiche um die Durchgangsöffnungen durch die direkte Anbindung an das gekühlte Gehäuse möglich.

Die Unteransprüche zeigen bevorzugte Weiterbildungen der Erfindung.

Vorzugsweise ist die Kappe der Vorkammerzündkerze als Flachkappe ausgebildet, wobei eine Außenseite der Flachkappe, welche zum Brennraum gerichtet ist, flach ausgebildet ist. D.h., eine Außenseite der Kappe liegt in einer durch die Außenseite definierten Ebene.

Besonders bevorzugt ist das Gehäuse mit einem Gewindebereich und einen gewindefreien Bereich ausgebildet. Der gewindefreie Bereich schließt sich an den Gewindebereich an und ist in Richtung des Brennraums als letzter Teilbereich des Gehäuses ausgebildet. Die Durchgangsöffnungen, die die Vorkammer mit dem Brennraum verbinden, sind dabei im gewindefreien Bereich ausgebildet. Dadurch kann die erfindungsgemäße Vorkammerzündkerze besonders einfach und kostengünstig hergestellt werden.

Vorzugsweise weist der gewindefreie Bereich eine geringere Dicke als der Gewindebereich auf. Hierdurch kann insbesondere eine bessere Entwärmung in Richtung zu dem dickeren Gewindebereich erfolgen, so dass thermische Probleme, insbesondere benachbart zu den Durchgangsöffnungen, verhindert werden können. Insbesondere kann die thermische Trägheit des Teils der Vorkammerzündkerze, welcher in den Brennraum steht, reduziert werden, was wiederum ungewollte Glühzündungen oder Selbstentflammungen entgegenwirkt.

Alternativ kann der gewindefreie Bereich auch eine gleiche oder größere Dicke als der Gewindebereich aufweisen. Durch eine Aufdickung des gewindefreien Bereichs des Gehäuses kann zum einen das Vorkammervolumen, eine zentrale Größe bei der Auslegung der Vorkammerzündkerze auf eine Brennkraftmaschine, beeinflusst werden. Daneben kann eine solche Aufdickung zur verbesserten Strömungslenkung innerhalb der Vorkammer genutzt werden.

Besonders bevorzugt sind die Durchgangsöffnungen in einem stumpfen Winkel zu einer Mittelachse der Vorkammerzündkerze angeordnet. Die Wahl des stumpfen Winkels bestimmt dabei insbesondere die Austrittsrichtung der Fackelstrahlen aus den Durchgangsöffnungen. Auch kann durch die Wahl des stumpfen Winkels die Gaswechselwilligkeit zum Austausch des nach der Zündung in der Vorkammer verbrannten Gasgemischs mit Frischgas (frischem Kraftstoff und Luft) verbessert werden. Um eine individuelle Anpassung der Vorkammerzündkerze an verschiedene Brennräume unterschiedlicher Hersteller von Brennkraftmaschinen zu ermöglichen, ist vorzugsweise jede Durchgangsöffnung im Gehäuse mit einem unterschiedlichen Winkel zur Mittelachse der Vorkammerzündkerze ausgebildet. Der Winkel liegt vorzugsweise in einem Bereich von 70° bis 140°, insbesondere 95° bis 120°.

Für eine besonders einfache und kostengünstige Herstellbarkeit ist die Kappe als flache Scheibe ausgebildet. Scheiben können sehr kostengünstig bereitgestellt werden und eine Verbindung zwischen der Kappe und dem Gehäuse kann durch einfache Maßnahmen, beispielsweise eine umlaufende Schweißverbindung, bereitgestellt werden. Zur besseren Fixierung der als Scheibe ausgebildeten Kappe weist die Scheibe am Außenumfang vorzugsweise einen ringförmigen Absatz auf, mit welchem die Scheibe am Gehäuse anliegt.

Gemäß einer weiteren bevorzugten Ausgestaltung der Erfindung weist das Gehäuse im Gewindebereich eine Aufnahmeöffnung zur Fixierung der Masseelektrode auf. Dadurch wird die Fixierung der Masseelektrode in den Bereich des Gewindebereichs des Gehäuses gelegt. Somit kann der gewindefreie Bereich ohne Aufnahmeöffnung für die Masseelektrode verbleiben, so dass eine Positionierung der Durchgangsöffnungen im gewindefreien Bereich des Gehäuses ohne Einschränkungen möglich ist.

In einer Ausführung, die nicht Teil der Erfindung ist, weist die Kappe genau eine zentrale Durchgangsöffnung auf, deren Mittelpunkt in der Mittelachse der Vorkammerzündkerze liegt. Dadurch ist es immer noch möglich, dass die Kappe einfach am Gehäuse fixiert werden kann, da die zentrale Durchgangsöffnung immer richtig, nämlich in der Mittelachse der Vorkammerzündkerze positioniert ist. Somit muss bei einer Fixierung der Kappe am Gehäuse nicht auf eine exakte Ausrichtung der Kappe relativ zum Gehäuse geachtet werden, sondern die Kappe kann in beliebiger Orientierung auf das Gehäuse aufgesetzt werden und am Gehäuse fixiert werden.

Gemäß einer weiteren bevorzugten Ausgestaltung der Erfindung ist eine Masseelektrode an der Kappe fixiert. Vorzugsweise ist die Masseelektrode dabei derart an der Kappe angeordnet, dass eine Mittelachse der Masseelektrode mit der Mittelachse der Vorkammerzündkerze zusammenfällt. Auch dadurch kann sichergestellt werden, dass die mit Masseelektrode versehene Kappe ohne Ausrichtungsschritt einfach auf dem Gehäuse positioniert wird und anschließend fixiert wird. Somit ist eine Fehlmontage hinsichtlich einer geometrischen Ausrichtung der Kappe relativ zum Gehäuse auch bei Vorsehen einer Masseelektrode an der Kappe ausgeschlossen.

Weiter bevorzugt ist die Kappe an der Außenseite flach ausgebildet und an einer Innenseite weist die Kappe ein Profil zur Beeinflussung einer Innenströmung in der Vorkammer auf. Das Profil ist vorzugsweise ein kegelförmiges Profil, insbesondere ein symmetrischer Kegel. Somit kann die Innenströmung des Gases in der Vorkammer sowohl beim Gaswechselschritt als auch beim Austritt des entzündeten Gasgemischs als Fackeln aus den Durchgangsöffnungen durch das innenseitige Profil der Kappe beeinflusst werden.

Weiterhin betrifft die vorliegende Erfindung ein Verfahren zur Herstellung einer Vorkammerzündkerze. Das Verfahren umfasst dabei die Schritte des Bereitstellens eines Gehäuses der Vorkammerzündkerze, wobei in einer Aufspannung des Gehäuses ein Außengewinde am Gehäuse hergestellt wird und in der gleichen Aufspannung wenigstens eine Durchgangsöffnung für eine Verbindung zwischen der Vorkammer der Vorkammerzündkerze und einer Außenseite der Vorkammerzündkerze eingebracht. Eine Kappe kann dabei vor oder nach der Herstellung des Außengewindes und der Durchgangsöffnung am Gehäuse fixiert werden, beispielsweise mittels einer Schweißverbindung. Die Kappe kann dabei ohne jegliches Durchgangsloch hergestellt werden oder die Kappe weist ein zentrales Durchgangsloch auf, welches in einer Mittelachse der Vorkammerzündkerze liegt und somit keine Fehlpositionierung der Kappe ermöglicht. Durch die Herstellung des Außengewindes mit einem Gewindeanfang und der wenigstens einen Durchgangsöffnung im Gehäuse in einer Aufspannung kann eine aufwendige Ausrichtung einer Kappe relativ zum Gehäuse entfallen. Die Durchgangsöffnungen sind dabei immer richtig zum Gewindeanfang des Außengewindes positioniert, so dass eine Fixierung der Kappe am Gehäuse ohne einen Ausrichtvorgang möglich ist.

Dadurch kann die Vorkammerzündkerze insbesondere als Massenbauteil für eine Verwendung in mobilen Brennkraftmaschinen einfach, mit höchster Genauigkeit und kostengünstig hergestellt werden.

### Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische, vereinfachte Teil-Querschnittsansicht einer Vorkammerzündkerze gemäß einem ersten bevorzugten Ausführungsbeispiel der Erfindung,
- Figur 2: eine schematische, vereinfachte Teil-Querschnittsansicht einer Vorkammerzündkerze gemäß einem zweiten bevorzugten Ausführungsbeispiel der Erfindung,
- Figur 3: eine schematische, vereinfachte Teil-Querschnittsansicht einer Vorkammerzündkerze gemäß einem dritten bevorzugten Ausführungsbeispiel der Erfindung,
- Figur 4: eine schematische, vereinfachte Teil-Querschnittsansicht einer Vorkammerzündkerze gemäß einem vierten bevorzugten Ausführungsbeispiel, das nicht Teil der Erfindung ist, und

- Figur 5: eine schematische, vereinfachte Teil-Querschnittsansicht einer Vorkammerzündkerze gemäß einem fünften bevorzugten Ausführungsbeispiel der Erfindung.

### Bevorzugte Ausführungsformen der Erfindung

Nachfolgend wird unter Bezugnahme auf Figur 1 eine Vorkammerzündkerze 1 gemäß einem ersten bevorzugten Ausführungsbeispiel der Erfindung im Detail beschrieben.

Wie aus Figur 1 ersichtlich ist, umfasst die Vorkammerzündkerze 1 eine Vorkammer 2 und eine Kappe 3. Die Vorkammer 2 wird durch die Kappe 3 und ein Gehäuse 4 definiert.

Das Gehäuse 4 weist einen Gewindebereich 41 und einen gewindefreien Bereich 42 auf, der sich in Richtung zu einem Brennraum 5 an den Gewindebereich 41 direkt anschließt. Am Gewindebereich 41 ist ein Außengewinde 70 vorgesehen. Das Außengewinde 70 weist einen Gewindeanfang 70a auf.

Die Vorkammerzündkerze 1 wird mittels des Außengewindes 70 in eine entsprechende Gewindeöffnung einer Brennkraftmaschine eingeschraubt, so dass die Kappe 3 zu einem Brennraum 5 der Brennkraftmaschine gerichtet ist.

Die Vorkammerzündkerze 1 umfasst ferner eine Mittelelektrode 12, welche mittels eines Isolators 6 elektrisch isoliert ist, sowie wenigstens eine Masseelektrode 20.

Wie aus Figur 1 ersichtlich ist, ist die Masseelektrode 20 in einer Aufnahmeöffnung 40 seitlich im Gehäuse 4 angeordnet. Die Masseelektrode 20 ist dabei in einem definierten Abstand zur Mittelelektrode 12 angeordnet. Eine Fixierung der Masseelektrode 20 im Gehäuse 4 kann beispielsweise mittels einer Presspassung oder einer Schweißverbindung oder beidem erfolgen.

Wie weiter aus Figur 1 ersichtlich ist, ist die Kappe 3 als flache, kreisförmige Scheibe ausgebildet und weist eine flache Außenseite 31 und eine flache Innenseite 32 auf. Die Kappe 3 ist dabei ohne jegliche Durchgangsöffnung ausgebildet.

Die Durchgangsöffnungen 58 sind, wie aus Figur 1 ersichtlich ist, im gewindefreien Bereich 42 des Gehäuses 4 ausgebildet. Im gezeigten Beispiel sind zwei Durchgangsöffnungen 58 vorgesehen, wobei eine der beiden Durchgangsöffnungen 58 in einem stumpfen Winkel α zu einer Mittelachse X-X der Vorkammerzündkerze angeordnet ist und die zweite Durchgangsöffnung 58 in einem zweiten stumpfen Winkel β zur Mittelachse X-X angeordnet ist. Der erste stumpfe Winkel α ist dabei unterschiedlich zum zweiten stumpfen Winkel β. Hierbei ist es möglich, dass auch noch weitere Durchgangsöffnungen vorgesehen sind.

Vorzugsweise ist ein Durchmesser der Durchgangsöffnungen 58 im Gehäuse 4 jeweils gleich.

Alternativ bevorzugt sind die Durchmesser der Durchgangsbohrungen unterschiedlich.

An der Kappe 3 ist am äußeren Umfang ein rückspringender Absatz 33 vorgesehen, mit welchem die Kappe 3 an einer Stirnseite des Gehäuses anliegt. Eine Verbindung zwischen der Kappe 3 und dem Gehäuse 4 ist vorzugsweise mittels einer Schweißverbindung vorgesehen.

Somit sind die Durchgangsöffnungen 58 der Vorkammerzündkerze 1 nicht wie im Stand der Technik in der Kappe ausgebildet, sondern ausschließlich im Gehäuse 4 vorgesehen. Das Gehäuse 4 ist dabei einteilig mit dem Gewindebereich 41 und dem gewindefreien Bereich 42 ausgebildet. Der Gewindebereich 41 weist dabei eine Wandstärke W1 auf, welche größer ist als eine Wandstärke W2 des gewindefreien Bereichs 42. Die Wandstärke W1 des Gewindebereichs 41 wird dabei ohne das eingebrachte Außengewinde definiert. Die erste Wandstärke W1 ist dabei mindestens doppelt so groß wie die zweite Wandstärke W2.

Durch das Vorsehen des Außengewindes 70 mit dem definierten Gewindeanfang 70a sowie der Durchgangsöffnungen 58 im Gehäuse 4 können das Außengewinde 70 und die Durchgangsöffnungen 58 in einer Aufspannung am Gehäuse ausgebildet werden. Dadurch entfällt ein aufwendiges Ausrichten der Kappe relativ zum Gewindeanfang des Außengewindes, was im Stand der Technik notwendig ist, um die Kappe, in der üblicherweise die Durchgangsöffnungen vorgesehen sind, richtig zum Außengewinde auszurichten.

Bei diesem ersten Ausführungsbeispiel ist die Kappe 3 vollständig frei von Durchgangsöffnungen oder dgl. und als flache runde Scheibe vorgesehen.

Zur Herstellung des Außengewindes und der Durchgangsöffnungen 58 ist es dabei unerheblich, ob zuerst das Außengewinde 70 und anschließend die Durchgangsöffnungen 58 hergestellt werden oder umgekehrt.

Somit können die Durchgangsöffnungen 58 an den richtigen Positionen relativ zum Außengewinde positioniert werden, so dass im eingeschraubten Zustand der Vorkammerzündkerze eine exakte Positionierung der Durchgangsöffnungen 58 vorhanden ist. Dadurch ist eine richtige Orientierung der Durchgangsöffnungen 58 relativ zum Brennraum 5 gegeben, so dass insbesondere eine sog. Motorinnenströmung im Brennraum 5 genutzt werden kann, um ein unverbranntes Kraftstoff-Luft-Gemisch in die Vorkammer 2 einzubringen und Restgase aus der Vorkammer 2 nach erfolgter Zündung aus der Vorkammerzündkerze 2 auszuspülen. Durch die richtige Positionierung der Durchgangsöffnungen 58 werden auch entsprechend die nach der Zündung entstehenden Fackelstrahlen, welche aus der Vorkammer 2 über die Durchgangsöffnungen 58 in den Brennraum 5 austreten, zu den gewünschten Positionen im Brennraum 5 geleitet, um eine möglichst vollständige, gleichzeitige Entflammung im Brennraum 5 zu ermöglichen.

Hinsichtlich des erfindungsgemäßen Verfahrens sei nochmals angemerkt, dass die Kappe 3 dabei auch schon vor dem Einbringen des Außengewindes 70 und der Durchgangsbohrungen 58 aufgebracht werden kann. Bevorzugt wird jedoch die Kappe 3 als einer der nächsten Schritte auf das Gehäuse 4 aufgesetzt und fixiert. Dadurch kann auch eine vereinfachte Ausrichtung der seitlichen Masseelektrode 20 relativ zur Mittelelektrode 12 bei geöffneter Vorkammerzündkerze (ohne Kappe) ermöglicht werden.

Nachfolgend wird unter Bezugnahme auf Figur 2 eine Vorkammerzündkerze 1 gemäß einem zweiten Ausführungsbeispiel der Erfindung im Detail beschrieben. Gleiche bzw. funktional gleiche Teile sind mit den gleichen Bezugszeichen wie im ersten Ausführungsbeispiel bezeichnet.

Wie aus Figur 2 ersichtlich ist, ist beim zweiten Ausführungsbeispiel die Masseelektrode 20 an einer Innenseite 32 der Kappe 3 angeordnet. Dabei fallen eine Mittelachse der Masseelektrode 20 und eine Mittelachse X-X der Vorkammerzündkerze 1 zusammen. Wie weiter aus Figur 2 ersichtlich ist, liegt auch die Mittelachse der Mittelelektrode 12 auf der Mittelachse X-X der Vorkammerzündkerze. Somit kann die Masseelektrode 20 separat und auf einfache Weise zentral an der Innenseite der Kappe 30 ohne Ausrichtungsprobleme fixiert werden. In Figur 2 ist noch eine seitliche Aufnahmeöffnung 40 im Gehäuse dargestellt. Hier kann entweder eine weitere Masseelektrode 2 fixiert werden oder alternativ wird die Aufnahmeöffnung 40 nur dazu benutzt, den Elektrodenabstand zwischen der Masseelektrode 20 und der Mittelelektrode 2 zu prüfen und kann anschließend mit einem Blindstopfen oder dgl. verschlossen werden. Wie im ersten Ausführungsbeispiel ist die Kappe 3 flach und ohne jegliche Durchgangsöffnung ausgebildet. Sämtliche Durchgangsöffnungen sind im Gehäuse 4 mit den entsprechenden Vorteilen hinsichtlich einer Ausrichtung der Durchgangsöffnungen 58 relativ zum Gewindeanfang 70a des Außengewindes 70 vorgesehen. Ansonsten entspricht dieses Ausführungsbeispiel dem ersten Ausführungsbeispiel, so dass auf die dort gegebene Beschreibung verwiesen werden kann.

Figur 3 zeigt eine Vorkammerzündkerze 1 gemäß einem dritten Ausführungsbeispiel der Erfindung. Gleiche bzw. funktional gleiche Teile sind wiederum mit wie in den vorangehenden Ausführungsbeispielen bezeichnet.

Das dritte Ausführungsbeispiel entspricht im Wesentlichen dem ersten Ausführungsbeispiel, wobei im Unterschied zum ersten Ausführungsbeispiel die Kappe 3 beim dritten Ausführungsbeispiel unterschiedlich ausgebildet ist. Beim dritten Ausführungsbeispiel weist die Kappe 3 an einer Innenseite 32 ein Profil auf. In diesem Ausführungsbeispiel ist ein symmetrischer Kegel 34 an der Innenseite 32 der Kappe 3 vorgesehen. Durch den zylindrischen Kegel 34 kann eine Innenströmung des Gases im Bereich der Vorkammer 2 beeinflusst werden. Insbesondere kann ein Gaswechsel durch den Kegel erleichtert werden bzw. die Fackelstrahlen durch die Durchgangsöffnungen 58 gezielter aus der Vorkammer 2 in den Brennraum 5 austreten. In diesem Ausführungsbeispiel ist eine Kegelfläche des symmetrischen Kegels parallel zu einer Mittellinie mit dem stumpfen Winkel α einer der Durchgangsöffnungen 58. Ansonsten entspricht dieses Ausführungsbeispiel dem ersten Ausführungsbeispiel, so dass auf die dort gegebene Beschreibung verwiesen werden kann.

Figur 4 zeigt eine Vorkammerzündkerze 1 gemäß einem vierten Ausführungsbeispiel, das nicht Teil der Erfindung ist.

Gleiche bzw. funktional gleiche Teile sind wiederum wie in den vorhergehenden Ausführungsbeispielen bezeichnet.

Das vierte Ausführungsbeispiel entspricht im Wesentlichen dem ersten Ausführungsbeispiel, wobei im Unterschied zum ersten Ausführungsbeispiel in der Kappe 3 eine zentrale Durchgangsöffnung 71 ausgebildet ist. Eine Mittelachse der zentralen Durchgangsöffnung 71 fällt dabei mit der Mittelachse X-X der Vorkammerzündkerze 1 zusammen. Dadurch ist eine Position der in der Kappe 3 vorgesehenen Durchgangsöffnung 71 unabhängig von einer Montageposition der Kappe am Gehäuse 4. Durch das Vorsehen der zentralen Durchgangsöffnung 71 kann insbesondere ein Gaswechsel zwischen der Brennkammer 5 und der Vorkammer 2 verbessert werden und ferner ein zentraler Fackelstrahl aus der Vorkammer 2 in die Brennkammer 5 erzeugt werden. Ansonsten entspricht dieses Ausführungsbeispiel den vorhergehenden Ausführungsbeispielen, so dass auf die dort gegebene Beschreibung verwiesen werden kann.

Figur 5 zeigt eine Vorkammerzündkerze 1 gemäß einem fünften Ausführungsbeispiel der Erfindung. Gleiche bzw. funktional gleiche Teile sind mit den gleichen Bezugszeichen wie in den vorhergehenden Ausführungsbeispielen bezeichnet.

Das fünfte Ausführungsbeispiel entspricht im Wesentlichen dem ersten Ausführungsbeispiel, wobei im Unterschied zum ersten Ausführungsbeispiel der gewindefreie Bereich 42 eine Wandstärke W3 aufweist, welche gleich einer Wandstärke W1 des Gewindebereichs 41 ist. Hierbei sei angemerkt, dass der gewindefreie Bereich 42 auch eine Wandstärke W3 aufweisen kann, welche bevorzugt größer als die Wandstärke W1 des Gewindebereichs 41 ist. Durch Vergrößern der Wandstärke W3 des gewindefreien Bereichs 42 ergeben sich längere Durchgangsöffnungen 58. Hierdurch wird eine verbesserte Strömungslenkung innerhalb der Vorkammer 2 bei einem Gaswechsel erreicht. Weiterhin kann dadurch auch ein Vorkammervolumen der Vorkammer 2 beeinflusst werden, da das Vorkammervolumen eine zentrale Größe bei einer Auslegung der Vorkammerzündkerze für eine bestimmte Brennkraftmaschine ist. Im vorliegenden Fall verjüngt sich der gewindefreie Bereich 42 in Richtung zur Mittelachse X-X. Die dritte Wandstärke W3 ist dabei gleich wie die erste Wandstärke W1 des Gewindebereichs 41.

Ansonsten entspricht dieses Ausführungsbeispiel den vorhergehenden Ausführungsbeispielen, so dass auf die dort gegebene Beschreibung verwiesen werden kann.

## Patentansprüche

1. Vorkammerzündkerze, umfassend:
- ein Gehäuse (4) mit einem Außengewinde (70) mit einem Gewindeanfang (70a),
- eine Mittelelektrode (12) und eine Masseelektrode (20), wobei die Mittelelektrode (12) und die Masseelektrode (20) in einer Vorkammer (2) angeordnet sind, und
- eine Kappe (3), welche die Vorkammer (2) in Richtung eines Brennraums (5) verschließt,
- wobei im Gehäuse (4) Durchgangsöffnungen (58) für eine Verbindung zwischen der Vorkammer (2) und einer Außenseite der Vorkammerzündkerze ausgebildet sind,
**dadurch gekennzeichnet, dass** die Kappe (3) ohne Durchgangsöffnung ausgebildet ist und alle Durchgangsöffnungen (58) im Gehäuse (4) vorgesehen sind.

2. Vorkammerzündkerze nach Anspruch 1, wobei die Kappe (3) als Flachkappe ausgebildet ist und zur Außenseite der Vorkammerzündkerze flach ausgebildet ist.

3. Vorkammerzündkerze nach einem der vorhergehenden Ansprüche, wobei das Gehäuse (4) einteilig mit einem Gewindebereich (41) mit dem Außengewinde (70) und einem gewindefreien Bereich (42) ausgebildet ist, wobei der gewindefreie Bereich (42) sich in Richtung des Brennraums an den Gewindebereich (41) anschließt und wobei die Durchgangsöffnungen (58) im gewindefreien Bereich (42) ausgebildet sind.

4. Vorkammerzündkerze nach Anspruch 3,
- wobei der gewindefreie Bereich (42) eine geringere Wandstärke (W2) aufweist als eine Wandstärke (W1) des Gewindebereichs (41), oder
- wobei der gewindefreie Bereich (42) eine gleiche oder größere Wandstärke (W3) aufweist wie die Wandstärke (W1) des Gewindebereichs (41).

5. Vorkammerzündkerze nach Anspruch 3 oder 4, wobei die Durchgangsöffnungen (58) in einem Winkel (α, β), insbesondere einem stumpfen Winkel, zu einer Mittelachse (X-X) der Vorkammerzündkerze angeordnet sind.

6. Vorkammerzündkerze nach Anspruch 5, wobei jede Durchgangsöffnung (58) in einem unterschiedlichen Winkel (α, β) zur Mittelachse (X-X) angeordnet ist.

7. Vorkammerzündkerze nach einem der Ansprüche 2 bis 6, wobei die Kappe als flache Scheibe ausgebildet ist.

8. Vorkammerzündkerze nach einem der vorhergehenden Ansprüche, wobei die Kappe (3) an einem Außenumfang einen ringförmigen Absatz (33) zur Fixierung am Gehäuse (4) aufweist.

9. Vorkammerzündkerze nach einem der vorhergehenden Ansprüche, wobei die Masseelektrode (20) an der Kappe (3) fixiert ist, insbesondere derart, dass eine Mittellinie der Masseelektrode in der Mittelachse (X-X) der Vorkammerzündkerze liegt.

10. Vorkammerzündkerze nach einem der vorhergehenden Ansprüche, wobei die Kappe (3) an einer Außenseite (31) flach ausgebildet ist und an einer Innenseite (32) ein Profil zur Beeinflussung einer Innenströmung in der Vorkammer (2) aufweist, insbesondere ein kegelförmiges Profil.

11. Verfahren zur Herstellung einer Vorkammerzündkerze nach einem der Ansprüche 1 bis 10, das Verfahren umfassend die Schritte des Bereitstellens eines Gehäuses (4), wobei in einer Aufspannung ein Außengewinde (70) mit einem Gewindeanfang (70a) am Gehäuse hergestellt wird und in der gleichen Aufspannung wenigstens eine Durchgangsöffnung (58) für eine Verbindung einer Vorkammer (2) mit einer Außenseite der Vorkammerzündkerze im Gehäuse (4) ausgebildet wird.

12. Verfahren nach Anspruch 11, wobei vor der Herstellung des Außengewindes (70) und der wenigstens einen Durchgangsöffnung (58) im Gehäuse (4) eine Kappe (3) am Gehäuse fixiert wird oder wobei die Kappe (3) nach einer Herstellung des Außengewindes (70) und der wenigstens einen Durchgangsöffnung (58) am Gehäuse fixiert wird.

## Claims

1. Pre-chamber spark plug comprising:
- a housing (4) with an external thread (70) with a thread start (70a),
- a central electrode (12) and an earth electrode (20), wherein the central electrode (12) and the earth electrode (20) are arranged in a pre-chamber (2), and
- a cap (3) which closes off the pre-chamber (2) in the direction of a combustion chamber (5),
- wherein passage openings (58) for connection between the pre-chamber (2) and an outside of the pre-chamber spark plug are formed in the housing (4),
**characterized in that** the cap (3) is formed without a passage opening, and all the passage openings (58) are provided in the housing (4).

2. Pre-chamber spark plug according to Claim 1, wherein the cap (3) is in the form of a flat cap and is configured to be flat at the outside of the pre-chamber spark plug.

3. Pre-chamber spark plug according to either of the preceding claims, wherein the housing (4) is formed in one piece with a threaded region (41), having the external thread (70), and with a thread-free region (42), wherein the thread-free region (42) adjoins the threaded region (41) in the direction of the combustion chamber, and wherein the passage openings (58) are formed in the thread-free region (42).

4. Pre-chamber spark plug according to Claim 3,
- wherein the thread-free region (42) has a wall thickness (W2) which is less than a wall thickness (W1) of the threaded region (41), or
- wherein the thread-free region (42) has a wall thickness (W3) which is greater than or equal to the wall thickness (W1) of the threaded region (41).

5. Pre-chamber spark plug according to Claim 3 or 4, wherein the passage openings (58) are arranged at an angle (α, β), in particular an obtuse angle, to a centre axis (X-X) of the pre-chamber spark plug.

6. Pre-chamber spark plug according to Claim 5, wherein each passage opening (58) is arranged at a different angle (α, β) to the centre axis (X-X).

7. Pre-chamber spark plug according to one of Claims 2 to 6, wherein the cap is designed as a flat disc.

8. Pre-chamber spark plug according to one of the preceding claims, wherein, at an outer circumference, the cap (3) has an annular shoulder (33) for fixing to the housing (4).

9. Pre-chamber spark plug according to one of the preceding claims, wherein the earth electrode (20) is fixed to the cap (3), in particular in such a way that a centre line of the earth electrode lies on the centre axis (X-X) of the pre-chamber spark plug.

10. Pre-chamber spark plug according to one of the preceding claims, wherein the cap (3) is configured to be flat at an outer side (31) and has at an inner side (32) a profile for influencing an internal flow in the pre-chamber (2), in particular a conical profile.

11. Method for producing a pre-chamber spark plug according to one of Claims 1 to 10, the method comprising the steps of providing a housing (4), wherein an external thread (70) with a thread start (70a) is produced on the housing in a chucking operation and at least one passage opening (58) for connection of a pre-chamber (2) to an outside of the pre-chamber spark plug is formed in the housing (4) in the same chucking operation.

12. Method according to Claim 11, wherein a cap (3) is fixed to the housing before the production of the external thread (70) and of the at least one passage opening (58) in the housing (4), or wherein the cap (3) is fixed to the housing after production of the external thread (70) and of the at least one passage opening (58).

## Revendications

1. Bougie d'allumage à chambre de précombustion, comprenant :
- un boîtier (4) présentant un filetage extérieur (70) à amorce de filetage (70a),
- une électrode centrale (12) et une électrode de masse (20), l'électrode centrale (12) et l'électrode de masse (20) étant disposées dans une chambre de précombustion (2), et
- un capuchon (3) qui ferme la chambre de précombustion (2) en direction d'une chambre de combustion (5),
- des ouvertures de passage (58) étant réalisées dans le boîtier (4) pour une liaison entre la chambre de précombustion (2) et une face extérieure de la bougie d'allumage à chambre de précombustion,
**caractérisée en ce que** le capuchon (3) est réalisé sans ouverture de passage et **en ce que** toutes les ouvertures de passage (58) sont prévues dans le boîtier (4).

2. Bougie d'allumage à chambre de précombustion selon la revendication 1, dans laquelle le capuchon (3) est réalisé sous forme de capuchon plat et est réalisé de manière plane par rapport à la face extérieure de la bougie d'allumage à chambre de précombustion.

3. Bougie d'allumage à chambre de précombustion selon l'une quelconque des revendications précédentes, dans laquelle le boîtier (4) est réalisé en une seule pièce avec une zone filetée (41) présentant le filetage extérieur (70) et une zone non filetée (42), la zone non filetée (42) se reliant à la zone filetée (41) en direction de la chambre de combustion et les ouvertures de passage (58) étant réalisées dans la zone non filetée (42).

4. Bougie d'allumage à chambre de précombustion selon la revendication 3,
- dans laquelle la zone non filetée (42) a une épaisseur de paroi (W2) plus faible qu'une épaisseur de paroi (W1) de la zone filetée (41), ou
- dans laquelle la zone non filetée (42) a une épaisseur de paroi (W3) égale ou supérieure à l'épaisseur de paroi (W1) de la zone filetée (41).

5. Bougie d'allumage à chambre de précombustion selon la revendication 3 ou 4, dans laquelle les ouvertures de passage (58) sont disposées selon un angle (α, β), en particulier un angle obtus, par rapport à un axe central (X-X) de la bougie d'allumage à chambre de précombustion.

6. Bougie d'allumage à chambre de précombustion selon la revendication 5, dans laquelle chaque ouverture de passage (58) est disposée selon un angle (α, β) différent par rapport à l'axe central (X-X).

7. Bougie d'allumage à chambre de précombustion selon l'une quelconque des revendications 2 à 6, dans laquelle le capuchon est réalisé sous forme de disque plat.

8. Bougie d'allumage à chambre de précombustion selon l'une quelconque des revendications précédentes, dans laquelle le capuchon (3) présente sur une circonférence extérieure un épaulement annulaire (33) destiné à être fixé au boîtier (4).

9. Bougie d'allumage à chambre de précombustion selon l'une quelconque des revendications précédentes, dans laquelle l'électrode de masse (20) est fixée au capuchon (3), en particulier de telle sorte qu'une ligne médiane de l'électrode de masse se situe sur l'axe central (X-X) de la bougie d'allumage à chambre de précombustion.

10. Bougie d'allumage à chambre de précombustion selon l'une quelconque des revendications précédentes, dans laquelle le capuchon (3) est réalisé de manière plane sur une face extérieure (31) et présente sur une face intérieure (32) un profil permettant d'influencer un écoulement intérieur dans la chambre de précombustion (2), en particulier un profil conique.

11. Procédé de fabrication d'une bougie d'allumage à chambre de précombustion selon l'une quelconque des revendications 1 à 10, le procédé comprenant les étapes de fourniture d'un boîtier (4), dans lequel, dans un montage, un filetage extérieur (70) présentant une amorce de filetage (70a) est réalisé sur le boîtier et, dans le même montage, au moins une ouverture de passage (58) est réalisée dans le boîtier (4) pour relier une chambre de précombustion (2) à une face extérieure de la bougie d'allumage à chambre de précombustion.

12. Procédé selon la revendication 11, dans lequel un capuchon (3) est fixé au boîtier avant la réalisation du filetage extérieur (70) et de l'au moins une ouverture de passage (58) dans le boîtier (4), ou le capuchon (3) est fixé au boîtier après la réalisation du filetage extérieur (70) et de l'au moins une ouverture de passage (58).
